# EUROPÄISCHE PATENTSCHRIFT

(11) **EP 3 798 340 B1**
(45) Veröffentlichungstag und Bekanntmachung des Hinweises auf die Patenterteilung: **18.08.2021**
(21) Anmeldenummer: 19199810.3
(22) Anmeldetag: 26.09.2019
(51) Int. Cl.: D04B 27/10, D04B 23/22, D04B 27/00, D04B 27/22, D04B 27/34, D04B 27/16, D04B 27/20, D04B 37/06

(54) **VERFAHREN ZUM FADENEINZUG NACH DEM KETTBAUMWECHSEL BEI EINER KETTENWIRKMASCHINE UND KETTENWIRKMASCHINE MIT EINER FUNKTION ZUM FADENEINZUG NACH DEM KETTBAUMWECHSEL**
THREAD DRAWING-IN METHOD FOR WARP BEAM REPLACEMENT IN A KNITTING MACHINE AND KNITTING MACHINE WITH A THREAD DRAWING-IN FUNCTION FOR WARP BEAM REPLACEMENT
PROCÉDÉ D'INSERTION DU FIL APRÈS LE CHANGEMENT D'ENSOUPLE DANS UN MÉTIER CHAÎNE ET MÉTIER CHAÎNE DOTÉ D'UNE FONCTION D'INSERTION DU FIL APRÈS UN CHANGEMENT D'ENSOUPLE

(43) Veröffentlichungstag der Anmeldung: 31.03.2021
(73) Patentinhaber: KARL MAYER STOLL R&D GmbH, 63179 Obertshausen (DE)
(72) Erfinder: Keller, Alexander, 63179 Obertshausen (DE)

(56) Entgegenhaltungen:
- EP-A- 3 476 990
- CH-A- 153 172
- DE-A1- 4 439 907
- DE-B- 1 174 010
- DE-U1- 20 002 925
- US-A- 3 184 363
- US-A- 3 695 975

## Beschreibung

Die Erfindung betrifft ein Verfahren zum Fadeneinzug nach dem Kettbaumwechsel bei einer Kettenwirkmaschine.

Kettenwirkmaschinen weisen Wirkwerkzeuge auf, die Kettfäden bei einem Wirkprozess zu einem textilen Material, einer sogenannten Wirkware, verarbeiten. Kettenwirkmaschinen weisen ferner mehrere Barren auf, wobei an einer Barre jeweils eine Vielzahl von Wirkwerkzeugen angeordnet ist. Da mittels einer Barre eine Vielzahl von Wirkwerkzeugen gleichzeitig bewegt werden kann, wird bei dem Wirkprozess eine Vielzahl von Maschen gleichzeitig gebildet. Hierin liegt die besonders hohe Produktionsleistung von Kettenwirkmaschinen begründet. Eine von der Kettenwirkmaschine erzeugte Wirkware wird durch einen Warenabzug aus einem Wirkbereich der Kettenwirkmaschine abgezogen. In dem Wirkbereich wird die Wirkware durch die Wirkwerkzeuge unter Maschenbildung hergestellt.

Die Kettfäden sind in der Regel auf sogenannten Kettbäumen gelagert. Auf einem Kettbaum ist eine Vielzahl von Kettfäden parallel zueinander angeordnet. Sobald die Kettfäden verbraucht worden sind, muss der Kettbaum gewechselt werden, um neues Fadenmaterial bereitzustellen. Die Kettenwirkmaschine wird angehalten und die Kettfäden werden durchtrennt, sodass der Kettbaum aus der Kettenwirkmaschine entnommen werden kann. Die abgetrennten Kettfäden werden durch Lochnadeln einer Legebarre der Kettenwirkmaschine in Richtung der Wirkstelle hindurchgezogen und die Legebarre wird ausgehängt.

Ein neuer Kettbaum wird eingewechselt. Kettfäden des neuen Kettbaums werden nun mittels eines Einziehwerkzeugs in Gruppen von 20 bis 40 Fäden durch die Lochnadeln hindurchgezogen. Dieser Vorgang erfolgt händisch. Währenddessen wird ebenfalls händisch der Kettbaum in Rotation versetzt, um eine geeignete Fadenmenge zum Durchzug der Kettfäden bereitzustellen. Dies ist vergleichsweise umständlich und zeitaufwändig.

Aus dem Stand der Technik sind ferner Knotvorrichtungen bekannt, die Kettfäden miteinander verbinden.

Knotvorrichtungen dieser Art sind beispielsweise aus der DE 195 04 573 C2 bekannt. Es ist prinzipiell möglich, Kettfäden eines neu eingewechselten Kettbaums an in der Maschine befindliche alte Kettfäden anzuknoten, sodass die alten Kettfäden die neuen Kettfäden durch Ösen der Lochnadeln hindurchziehen können. Auch eine Verbindung der Kettfäden auf eine andere Weise ist prinzipiell denkbar.

Die Druckschrift CH 153 172 A beschreibt ein Verfahren und eine Vorrichtung zur Verbindung von Kettfäden. Eine Knüpfeinrichtung dient hierbei dazu, Paare von Kettfäden automatisiert zu verknoten. Die Knüpfeinrichtung wird mittels einer Handkurbel angetrieben und verknotet nacheinander zueinander benachbart angeordnete Fadenpaare.

Die Druckschrift DE 200 02 925 U1 beschreibt eine automatische Einzugsvorrichtung für eine Kettenwirkmaschine. Diese dient dazu, Paare von Kettfäden miteinander zu verbinden. Die Einzugsvorrichtung umfasst einen vorderen Körper und einen hinteren Körper, die Rillen zur Aufnahme von Kettfäden aufweisen. Die Einzugsvorrichtung erlaubt es, Fadenpaare durch Verkleben miteinander zu verbinden.

Eine Verbindungsstelle zwischen dem jeweils neu eingewechselten Kettfaden und dem alten Kettfaden führt eine Veränderung der wirktechnisch wichtigen Eigenschaften des Kettfadens herbei. Je nach Verbindungsart ändern sich zum Beispiel die Stärke und/oder die Zug- und Biegesteifigkeit an der Verbindungsstelle in ungünstiger Weise. Solche Veränderungen sind beispielsweise die effektive lokale Stärke an einer Verbindungsstelle oder ein Überlappungsbereich der Kettfäden bei einer material- oder kraftschlüssigen Verbindung. Die Veränderungen können unmittelbar einen Durchtritt der verdickten Verbindungsstelle durch die Ösen der Lochnadeln erschweren beziehungsweise verhindern.

Im ungünstigsten Fall kann die Verbindungsstelle versagen, wenn sie nicht durch die Lochnadel oder ein anderes Wirkwerkzeug hindurchpasst oder den bei dem Durchtritt durch die Lochnadel auftretenden Kräften nicht standhält. Ferner können dabei die Wirkwerkzeuge beschädigt werden. Dies kann zu erheblichen wirtschaftlichen Schäden führen, wenn beispielsweise Wirkwerkzeuge einer oder mehrerer Barren ersetzt werden müssen.

Der Erfindung liegt deshalb die Aufgabe zu Grunde, ein prozesssicheres und schnelles Verfahren zum Fadeneinzug nach dem Kettbaumwechsel bereitzustellen, das die oben dargestellten Nachteile vermeidet.

Die Aufgabe wird gelöst durch ein Verfahren zum Fadeneinzug nach dem Kettbaumwechsel bei einer Kettenwirkmaschine, mit den Schritten: Verbindung von Alt-Kettfäden, die durch Ösen von an einer Legebarre der Kettenwirkmaschine befestigten Lochnadeln hindurchgeführt sind und eine in eine Warenabzugsvorrichtung der Kettenwirkmaschine eingezogene Wirkware bilden, mit Wechsel-Kettfäden, die einem in die Kettenwirkmaschine neu eingewechselten Kettbaum zugehörig sind, Fadeneinzug der Wechsel-Kettfäden, indem die Warenabzugsvorrichtung die Wirkware abzieht, sodass die Alt-Kettfäden die Wechsel-Kettfäden durch die Ösen der Lochnadeln hindurchziehen, während des Fadeneinzugs der Wechsel-Kettfäden, Versetzung des Kettbaums in Rotation mittels eines Kettbaumantriebs der Kettenwirkmaschine, sodass die Wechsel-Kettfäden durch den Kettbaum aktiv freigegeben werden, und, vor dem Abzug der Wirkware zum Hindurchziehen der Wechsel-Kettfäden durch die Ösen, Abschlagen sämtlicher Maschen von Wirknadeln der Kettenwirkmaschine.

Wie sich herausgestellt hat, lassen sich auf diese Weise neue Kettfäden schnell und prozesssicher einziehen. Nachdem ein Kettbaum, der die Alt-Kettfäden führte, aus der Kettenwirkmaschine entnommen worden ist und ein neuer Kettbaum an der Kettenwirkmaschine montiert worden ist, beginnt das erfindungsgemäße Verfahren. Die Alt-Kettfäden werden mit den Wechsel-Kettfäden des neu eingewechselten Kettbaums verbunden, wobei die Art des dabei verwendeten Verbindungsverfahrens unerheblich ist. Die Verbindung der Kettfäden kann mittels eines externen Verbindungsgeräts oder eines speziellen Verbindungswerkzeugs erfolgen, sie kann aber auch mittels einer Vorrichtung erfolgen, die der Kettenwirkmaschine zugehörig ist. Die Warenabzugsvorrichtung zieht die Wirkware aus einem Wirkbereich der Kettenwirkmaschine ab. Dadurch werden die Wechsel-Kettfäden durch Ösen der Lochnadeln gezogen.

Damit im Bereich der Ösen keine Überbeanspruchung der Kettfäden auftritt, wird erfindungsgemäß gleichzeitig der Kettbaum durch einen Kettbaum-Antrieb in Rotation versetzt. Bei dem Kettbaum-Antrieb kann es sich erfindungsgemäß um einen Motor handeln, der mit dem Kettbaum gekoppelt ist. Das vorangehend beschriebene Verfahren kann erfindungsgemäß durch eine Steuervorrichtung der Kettenwirkmaschine gesteuert werden.

Das erfindungsgemäße Verfahren weist den Vorteil auf, dass Stillstandszeiten der Kettenwirkmaschine gegenüber dem manuellen Einziehen von Kettfäden durch die Lochnadeln stark verringert werden. Der Personalbedarf beim Kettbaumwechsel sowie der Garnverbrauch werden verringert. Außerdem wird erfindungsgemäß erstmals der Einsatz einer Verbindungsvorrichtung bei einer Kettenwirkmaschine mit einer äußerst niedrigen Fehlerquote beim Fadeneinzug ermöglicht.

Gemäß Ausführungsformen der Erfindung weist jeder Alt-Kettfaden einen ersten Abschnitt auf, der Teil der fertigen Wirkware ist, und ferner einen zweiten Abschnitt, in dem der Alt-Kettfaden als unverwirkter Einzelfaden vorliegt. Wenn die Wirkware abgezogen wird, dann wird auch der zweite Abschnitt jedes Einzelfadens mit abgezogen. Bevorzugt werden die Alt-Kettfäden jeweils im Bereich ihrer zweiten Abschnitte mit den Wechsel-Kettfäden verbunden.

Vorzugsweise erfolgt der Abzug der Wirkware mit dem Betrieb des Kettbaum-Antriebs synchronisiert, sodass eine durch den Abzug der Wirkware bewirkte Fadeneinzugsgeschwindigkeit der Alt-Kettfäden durch die Ösen der Lochnadeln mit einer Fadenliefergeschwindigkeit, mit der der Kettbaum die Wechsel-Kettfäden freigibt, übereinstimmt. Darunter ist zu verstehen, dass eine Regelung so erfolgt, dass die Fadeneinzugsgeschwindigkeit und die Fadenliefergeschwindigkeit zumindest näherungsweise und/oder im zeitlichen Mittel übereinstimmen. Wenn die Fadenliefergeschwindigkeit und die Fadeneinzugsgeschwindigkeit zumindest näherungsweise übereinstimmen, dann wird stets eine ausreichende Fadenmenge durch den Kettbaum nachgeliefert. Um eine entsprechende Regelung zu ermöglichen, kann die Fadenliefergeschwindigkeit erfindungsgemäß in Abhängigkeit von einem Zustand des Kettbaums sowie dessen Rotationsgeschwindigkeit ermittelt werden. Zur Ermittlung des Zustands des Kettbaums kann erfindungsgemäß eine Dicke eines Warenwickels auf dem Kettbaum ausgemessen werden. Die Fadeneinzugsgeschwindigkeit kann erfindungsgemäß auf ähnliche Weise ermittelt werden. Es ist erfindungsgemäß ferner möglich, dass vorbekannte Schärdaten, beispielsweise betreffend eine Dicke des Warenwickels, zur Berechnung verwendet werden.

Das erfindungsgemäße Verfahren wird vorzugsweise so durchgeführt, dass während des Fadeneinzugs der Wechsel-Kettfäden die Warenabzugsvorrichtung und/oder der Kettbaumantrieb zeitweise im Rückwärtsbetrieb betrieben wird. Dies bedeutet im Hinblick auf die Warenabzugsvorrichtung, dass diese zeitweise nicht im Vorwärtsbetrieb betrieben wird, bei dem die Wirkware aus dem Wirkbereich abgezogen wird. Im Rückwärtsbetrieb der Warenabzugsvorrichtung wird die Wirkware von der Warenabzugsrichtung in Richtung des Wirkbereichs geliefert. Dadurch kann ein Durchtritt eines Verbindungsbereichs von Alt-Kettfäden und Wechsel-Kettfäden durch die Ösen der Lochnadeln erleichtert werden. Analog dazu kann der Kettbaum zeitweise im Rückwärtsbetrieb betrieben werden, sodass die Wechsel-Kettfäden in Richtung des Kettbaums gezogen werden.

Das erfindungsgemäße Verfahren ist bevorzugt so ausgestaltet, dass die Warenabzugsvorrichtung und/oder der Kettbaumantrieb mit einer Frequenz von mindestens 1 Hz abwechselnd im Vorwärtsbetrieb und im Rückwärtsbetrieb betrieben wird. Dies erleichtert den Durchtritt der Verbindungsstellen der Alt-Kettfäden mit den Wechsel-Kettfäden durch die Ösen der Lochnadeln. Die Wirkungsweise ist dabei so, dass die Verbindungsstellen mit verringertem Widerstand durch die Ösen gewissermaßen hindurchgerüttelt werden, vergleichbar mit der Arbeitsweise eines schwingungserregten Rüttelsiebs.

Das erfindungsgemäße Verfahren ist ganz besonders bevorzugt so ausgestaltet, dass während des Fadeneinzugs der Wechsel-Kettfäden die Legebarre mit einer Frequenz von mindestens 1 Hz entlang einer Längsachse der Legebarre verlagert wird. Die miteinander verbundenen Kettfäden werden dadurch so erregt, dass ihre Verbindungsstellen die Lochnadeln leichter passieren können.

Es ist vorteilhaft, wenn bei der Ausführung des erfindungsgemäßen Verfahrens die Legebarre um weniger als eine Nadelteilung entlang ihrer Längsachse verlagert wird. Eine Amplitude der hervorgerufenen Schwingung der Legebarre ist somit auf eine relativ kurze Versatzlänge beschränkt. Dies ist insbesondere dann sinnvoll, wenn nur eine Legebarre der Kettenwirkmaschine erregt werden sollen, andere hingegen nicht, da es so nicht zu Kollisionen benachbarter Kettfäden kommt.

Das erfindungsgemäße Verfahren kann gemäß einer möglichen Variante ferner so ausgestaltet sein, dass während des Fadeneinzugs der Wechsel-Kettfäden eine Fadenspannung und/oder ein Erscheinungsbild einer Verbindungsstelle zwischen den Alt-Kettfäden und den Wechsel-Kettfäden überwacht wird und bei Feststellung einer Normabweichung ein Betrieb des Warenabzugs und/oder des Kettbaumantriebs mit einer Frequenz von mindestens 1 Hz und/oder eine Verlagerung der Legebarre entlang ihrer Längsachse mit einer Frequenz von mindestens 1 Hz veranlasst wird. Bei einer Normabweichung handelt es sich um eine Abweichung von einem oder mehreren erwarteten Kettfadenparametern. Es kann sich bei dem erwarteten Kettfadenparameter erfindungsgemäß um eine Dicke der Verbindungsstelle handeln. So kann beispielsweise eine Aufdickung oder eine Ausdünnung der Verbindungsstelle als eine Normabweichung aufgefasst werden.

Erfindungsgemäß kann die Verbindungsstelle auch dahingehend überwacht werden, ob ein Fadenspleißen auftritt. Es kann sich bei der Normabweichung ferner um eine unerwartete niedrige oder erhöhte Fadenspannung handeln. Die Fadenspannung wird bevorzugt an jedem Fadenpaar aus Alt-Kettfaden und Wechsel-Kettfaden separat gemessen. Auch die Überwachung sonstiger Normabweichungen ist erfindungsgemäß möglich.

Es kann erfindungsgemäß vorgesehen sein, dass die Alt-Kettfäden mit den Wechsel-Kettfäden entlang eines Fadenpfads zwischen den Lochnadeln und dem Kettbaum miteinander verbunden werden. Durch den Abzug der Wirkware werden die Verbindungsstellen zwischen den Alt-Kettfäden und den Wechsel-Kettfäden sodann durch die Ösen der Lochnadeln gezogen. Der Fadenpfad beschreibt einen Weg, den die Alt-Kettfäden und die Wechsel-Kettfäden nehmen. Der Fadenpfad führt vom Kettbaum zu den Lochnadeln.

Es werden vor dem Abzug der Wirkware zum Hindurchziehen der Wechsel-Kettfäden durch die Ösen der Lochnadeln sämtliche Maschen von Wirknadeln der Kettenwirkmaschine abgeschlagen. Die Wirknadeln der Kettenwirkmaschine, bei denen es sich um Schiebernadeln, Zungennadeln, Spitzennadeln oder Wirknadeln sonstiger Art handeln kann, werden somit vor Durchführung des erfindungsgemäßen Verfahrens fadenfrei gestellt. Die Verbindungsstelle muss deshalb bei der Durchführung des erfindungsgemäßen Verfahrens nicht durch Haken der Wirknadeln hindurchgezogen werden, was ein zusätzliches Fehlerpotential bieten könnte.

Besonders bevorzugt wird eine Wirkbarre der Kettenwirkmaschine vor dem Abzug der Wirkware in eine definierte Position gebracht und die Wirkbarre wird während des Abzugs der Wirkware in der definierten Position gehalten. Die definierte Position kann durch die Wirkbarre erfindungsgemäß beim Abschlagen der Maschen von den Wirknadeln eingenommen werden.

Bei der Wirkbarre kann es sich erfindungsgemäß um eine Barre der Kettenwirkmaschine handeln, die Wirknadeln trägt. Die Wirknadeln fangen aufgrund der gleichbleibenden Position der Wirkbarre während des Fadeneinzugs keine Kettfäden. Die Wirknadeln bleiben folglich auch während des Fadeneinzugs fadenfrei. Bei der definierten Position kann es sich erfindungsgemäß um eine Abschlagposition der Wirkbarre handeln. Bei der Abschlagposition handelt es sich um eine Position, in der sich die Wirkbarre bei dem Wirkprozess befindet, wenn Maschen von den Wirknadeln abgeschlagen werden.

Es ist vorteilhaft, wenn die Kettfäden durch Ultraschallschweißen miteinander verbunden werden. Hierbei werden die Alt-Kettfäden und die Wechsel-Kettfäden durch Schwingungen im Ultraschallbereich angeregt. Aufgrund einer dabei entstehenden inneren Reibung heizen sich die Kettfäden auf und können miteinander verschmelzen. Wie sich herausgestellt hat, eignet sich das Ultraschallschweißen sehr gut zur schnellen Verbindung von Kettfäden aus thermoplastischen Materialien. Die entstehende Verbindungsstelle ist nicht zwangsläufig immer uniform und kann gelegentlich eine verminderte Widerstandsfähigkeit aufweisen. Wie sich herausgestellt hat, kann die Fehlerwahrscheinlichkeit beim Hindurchziehen einer solchen Verbindungsstelle durch eine Öse einer Lochnadel mittels des erfindungsgemäßen Verfahrens erheblich vermindert werden.

Während des Fadeneinzugs der Wechsel-Kettfäden wird eine Fadengeschwindigkeit der Kettfäden vorzugsweise zumindest zeitweise auf höchstens 1 mm/s begrenzt. Dies kann erfindungsgemäß erfolgen, indem die Warenabzugsvorrichtung und/oder der Kettbaumantrieb mit einer geeigneten Geschwindigkeit betrieben werden. Es ist erfindungsgemäß möglich, dass die Fadengeschwindigkeit der Kettfäden zumindest oder genau dann auf höchstens 1 mm/s begrenzt wird, wenn die Verbindungsstelle eines Alt-Kettfadens und eines Wechsel-Kettfadens eine Öse einer Lochnadel durchschreitet. Der entsprechende Zeitpunkt kann erfindungsgemäß anhand einer maschinellen visuellen Überwachung des Kettfadens festgestellt werden. Der Zeitpunkt kann erfindungsgemäß aber auch auf sonstige Weise ermittelt werden. Beispielsweise kann der Zeitpunkt ausgehend von einer Fadengeschwindigkeit und eines Abstands zwischen einem Verbindungsort, an dem die Kettfäden miteinander verbunden werden, und den Ösen der Lochnadeln berechnet werden.

Die Erfindung betrifft ferner eine Kettenwirkmaschine mit einer Funktion zum Fadeneinzug nach dem Kettbaumwechsel, mit einer Warenabzugsvorrichtung, mit einem Kettbaum, mit einem mit dem Kettbaum gekoppelten Kettbaumantrieb und mit einer Steuervorrichtung, wobei die Steuervorrichtung dazu eingerichtet ist, die folgenden Schritte durchzuführen: Entgegennahme eines Befehls zum Fadeneinzug, nach Entgegennahme des Befehls zum Fadeneinzug Ansteuerung der Warenabzugsvorrichtung zum Fadeneinzug, sodass die Kettenwirkmaschine die Wirkware mittels der Warenabzugsvorrichtung abzieht, wodurch mit der Wirkware verbundene Kettfäden eingezogen werden, während der Ansteuerung der Warenabzugsvorrichtung zum Fadeneinzug, Ansteuerung des Kettbaumantriebs, sodass der Kettbaum in Rotation versetzt wird und auf den Kettbaum aufgewickelte Wechsel-Kettfäden aktiv freigibt, und, vor dem Abzug der Wirkware, Ansteuerung der Kettenwirkmaschine so, dass sämtliche Maschen von Wirknadeln der Kettenwirkmaschine abgeschlagen werden. Bei den Kettfäden kann es sich um die Wechsel-Kettfäden oder aber auch um die eingangs beschriebenen Alt-Kettfäden handeln.

Bei der Steuervorrichtung kann es sich erfindungsgemäß um einen Maschinenrechner, einen Mikrocontroller, einen von der Kettenwirkmaschine entfernt angeordneten und mit dieser über ein Netzwerk verbundenen Rechner oder um ein Datenverarbeitungsgerät sonstiger Art handeln.

Es ist erfindungsgemäß ferner möglich, dass die Kettenwirkmaschine eine Kettfaden-Verbindungsvorrichtung aufweist. Bei der Kettfaden-Verbindungsvorrichtung handelt es sich um eine Vorrichtung, die dazu geeignet ist, Kettfäden miteinander zu verbinden. Es kann sich dabei erfindungsgemäß um eine Knotvorrichtung, um eine Ultraschall-Schweißvorrichtung oder um eine Kettfaden-Verbindungsvorrichtung sonstiger Art handeln.

Die Steuervorrichtung ist bevorzugt dazu eingerichtet, den Kettbaum-Antrieb und die Warenabzugsvorrichtung synchronisiert so anzusteuern, dass eine Fadeneinzugsgeschwindigkeit der Kettfäden aus einem Wirkbereich der Kettenwirkmaschine, die durch den Abzug der Wirkware durch die Warenabzugsvorrichtung bewirkt wird, mit einer Fadenliefergeschwindigkeit, mit der der Kettbaum auf dem Kettbaum vorgehaltene Wechsel-Kettfäden freigibt, übereinstimmt.

Es ist bevorzugt, wenn die Steuervorrichtung dazu eingerichtet ist, während der Ansteuerung der Warenabzugsvorrichtung zum Fadeneinzug die Warenabzugsvorrichtung und/oder den Kettbaum-Antrieb so anzusteuern, dass die Warenabzugsvorrichtung und/oder der Kettbaumantrieb mit einer Frequenz von mindestens 1 Hz abwechselnd im Vorwärtsbetrieb und im Rückwärtsbetrieb betrieben wird. Dies ermöglicht sozusagen ein Hindurchrütteln von Verbindungsstellen der Kettfäden durch die Ösen von Lochnadeln der Kettenwirkmaschine.

Es ist besonders bevorzugt, wenn die Kettenwirkmaschine einen Servomotor zum Versatz einer Legebarre der Kettenwirkmaschine entlang einer Längsachse der Legebarre aufweist, wobei die Steuervorrichtung dazu eingerichtet ist, während der Ansteuerung der Warenabzugsvorrichtung den Servomotor so anzusteuern, dass die Legebarre mit einer Frequenz von mindestens 1 Hz entlang der Längsachse der Legebarre verlagert wird. An der Legebarre sind bevorzugt Lochnadeln der Kettenwirkmaschine befestigt. Durch die Bewegung der Legebarre wird eine Passage von Verbindungsstellen der Kettfäden durch Ösen der Lochnadeln erleichtert.

Es ist ferner vorteilhaft, wenn die Steuervorrichtung dazu eingerichtet ist, während des Fadeneinzugs der Wechsel-Kettfäden Überwachungssignale betreffend eine Fadenspannung und/oder ein Erscheinungsbild einer Verbindungsstelle zwischen den Alt-Kettfäden und den Wechsel-Kettfäden zu empfangen und bei Feststellung einer Normabweichung einen Betrieb des Warenabzugs und/oder des Kettbaumantriebs mit einer Frequenz von mindestens 1 Hz und/oder eine Verlagerung der Legebarre entlang ihrer Längsachse mit einer Frequenz von mindestens 1 Hz zu veranlassen. Die Kettenwirkmaschine kann erfindungsgemäß mindestens einen Fadenspannungssensor zur Ermittlung der Fadenspannung aufweisen. Erfindungsgemäß kann die Kettenwirkmaschine auch eine Kamera zur Überwachung des Erscheinungsbilds der Verbindungsstelle aufweisen.

Eine bevorzugte Ausführungsform der Erfindung wird in den Zeichnungen veranschaulicht. Dabei zeigt:
Fig. 1 eine schematische Darstellung einer erfindungsgemäßen Kettenwirkmaschine vor dem Austausch eines Kettbaums der Kettenwirkmaschine,
Fig. 2 eine schematische Darstellung der erfindungsgemäßen Kettenwirkmaschine nach dem Austausch des Kettbaums,
Fig. 3 eine schematische Darstellung einer Lochnadel der erfindungsgemäßen Kettenwirkmaschine beim Fadeneinzug in einer Detailansicht und
Fig. 4 eine schematische Darstellung der Kettenwirkmaschine beim Fadeneinzug.

Fig. 1 zeigt eine schematische Darstellung einer erfindungsgemäßen Kettenwirkmaschine 1 vor dem Austausch eines Kettbaums 2 der Kettenwirkmaschine 1. Die Kettenwirkmaschine 1 weist eine Warenabzugsvorrichtung 3, mehrere Legebarren 4, eine Wirkbarre 5 und eine Kettfaden-Verbindungsvorrichtung 6 auf, die zum Ultraschallverschweißen von Kettfäden 7 vorgesehen ist, wobei nur ein Kettfaden 7 exemplarisch dargestellt ist. An den Legebarren 4 sind Lochnadeln 8 befestigt. Die Kettfäden 7 sind durch Ösen 9 der Lochnadeln 8 hindurchgeführt.

Der Kettbaum 2 ist leergelaufen und soll nun gewechselt werden. Dazu werden zunächst alle Kettfäden 7 von Wirknadeln 10, die an der Wirkbarre 5 befestigt sind, abgeschlagen. Die Wirkbarre 5 wird dabei in eine Abschlagposition verbracht und anschließend in der Abschlagposition gehalten. Anschließend werden die Kettfäden 7 durchtrennt.

Fig. 2 zeigt eine schematische Darstellung der erfindungsgemäßen Kettenwirkmaschine 1 nach dem Austausch des Kettbaums 2. Enden der zuvor in der Kettenwirkmaschine 1 befindlichen Kettfäden bilden nun Alt-Kettfäden 11, während von dem neu eingewechselten Kettbaum 2 ablaufende Kettfäden als Wechsel-Kettfäden 12 bezeichnet werden. Es sind jeweils ein Alt-Kettfaden 11 und ein Wechsel-Kettfaden 12 exemplarisch dargestellt. Die Kettfaden-Verbindungsvorrichtung 6 wird in einen Fadenpfad zwischen den Legebarren 4 und dem Kettbaum 2 verbracht. Die Alt-Kettfäden 11 und die Wechsel-Kettfäden 12 werden in die Kettfaden-Verbindungsvorrichtung 6 eingelegt und durch diese miteinander verbunden.

Fig. 3 zeigt eine schematische Darstellung einer Lochnadel 8 der erfindungsgemäßen Kettenwirkmaschine beim Fadeneinzug in einer Detailansicht. Gemäß dem erfindungsgemäßen Verfahren wird eine durch die Kettenwirkmaschine erzeugte Wirkware durch die Warenabzugsvorrichtung aus einem Wirkbereich der Kettenwirkmaschine abgezogen. Gleichzeitig versetzt ein Kettbaumantrieb der Kettenwirkmaschine den Kettbaum in Rotation. Die Alt-Kettfäden 11 und die Wechsel-Kettfäden 12 sind im Bereich einer ultraschallgeschweißten Verbindungsstelle 13 miteinander verbunden. Durch den Abzug der Wirkware wird die Verbindungsstelle 13 durch eine Öse 9 der Lochnadel 10 hindurchgezogen. Währenddessen liefert der Kettbaum den Wechsel-Kettfaden 12 aktiv nach. Dies unterstützt den Durchtritt der Verbindungsstelle 13 durch die Öse 9.

Fig. 4 zeigt eine schematische Darstellung der Kettenwirkmaschine 1 beim Fadeneinzug. Die Kettfaden-Verbindungsvorrichtung 6 befindet sich nun nicht mehr im Fadenpfad. Ebenso hält die Wirknadel 10 keine Kettfäden. Um eine sichere Passage der Verbindungsstelle 13 durch die Ösen 9 der Lochnadeln 8 zu ermöglichen, werden die Warenabzugsvorrichtung 3 und der Kettbaumantrieb zeitweise im Rückwärtsbetrieb betrieben. Dies erfolgt genau dann, wenn eine nicht dargestellte Steuervorrichtung der Kettenwirkmaschine 1 eine Normabweichung im Hinblick auf eine Fadenspannung der Kettfäden feststellt. Zu diesem Zweck ist die Kettenwirkmaschine 1 mit nicht dargestellten Fadenspannungssensoren ausgestattet. Der Rückwärtsbetrieb wird ferner dann aktiviert, wenn die Steuervorrichtung eine unzulässige Aufdickung oder Ausdünnung der Verbindungsstelle 13 feststellt. Zu diesem Zweck ist die Kettenwirkmaschine 1 mit einer nicht dargestellten Kamera zur visuellen Erfassung der Verbindungsstelle 13 ausgestattet.

### BEZUGSZEICHENLISTE

- 1.: Kettenwirkmaschine
- 2.: Kettbaum
- 3.: Warenabzugsvorrichtung
- 4.: Legebarre
- 5.: Wirkbarre
- 6.: Kettfaden-Verbindungsvorrichtung
- 7.: Kettfaden
- 8.: Lochnadel
- 9.: Öse
- 10.: Wirknadel
- 11.: Alt-Kettfaden
- 12.: Wechsel-Kettfaden
- 13.: Verbindungsstelle

## Patentansprüche

1. Verfahren zum Fadeneinzug nach dem Kettbaumwechsel bei einer Kettenwirkmaschine (1), mit den Schritten:
- Verbindung von Alt-Kettfäden (11), die durch Ösen (9) von an einer Legebarre (4) der Kettenwirkmaschine (1) befestigten Lochnadeln (8) hindurchgeführt sind und eine in eine Warenabzugsvorrichtung (3) der
Kettenwirkmaschine (1) eingezogene Wirkware bilden, mit Wechsel-Kettfäden (12), die einem in die Kettenwirkmaschine (1) neu eingewechselten Kettbaum (2) zugehörig sind,
- Fadeneinzug der Wechsel-Kettfäden (12), indem die Warenabzugsvorrichtung (3) die Wirkware abzieht, sodass die Alt-Kettfäden (11) die Wechsel-Kettfäden (12) durch die Ösen (9) der Lochnadeln (8) hindurchziehen,
**dadurch gekennzeichnet, dass**
- während des Fadeneinzugs der Wechsel-Kettfäden (12) der Kettbaum (2) mittels eines Kettbaumantriebs der Kettenwirkmaschine (1) in Rotation versetzt wird, sodass die Wechsel-Kettfäden (12) durch den Kettbaum (2) aktiv freigegeben werden, und dass
- vor dem Abzug der Wirkware zum Hindurchziehen der Wechsel-Kettfäden (12) durch die Ösen (9) sämtliche Maschen von Wirknadeln (10) der Kettenwirkmaschine (1) abgeschlagen werden.

2. Verfahren nach Anspruch 1, **dadurch gekennzeichnet, dass** der Abzug der Wirkware mit dem Betrieb des Kettbaum-Antriebs synchronisiert erfolgt, sodass eine durch den Abzug der Wirkware bewirkte Fadeneinzugsgeschwindigkeit der Alt-Kettfäden (11) durch die Ösen (9) der Lochnadeln (8) mit einer Fadenliefergeschwindigkeit, mit der der Kettbaum (2) die Wechsel-Kettfäden (12) freigibt, übereinstimmt.

3. Verfahren nach einem der vorhergehenden Ansprüche, **dadurch gekennzeichnet, dass** während des Fadeneinzugs der Wechsel-Kettfäden (12) die Warenabzugsvorrichtung (3) und/oder der Kettbaumantrieb zeitweise im Rückwärtsbetrieb betrieben wird.

4. Verfahren nach Anspruch 3, **dadurch gekennzeichnet, dass** die Warenabzugsvorrichtung (3) und/oder der Kettbaumantrieb mit einer Frequenz von mindestens 1 Hz abwechselnd im Vorwärtsbetrieb und im Rückwärtsbetrieb betrieben wird.

5. Verfahren nach einem der vorhergehenden Ansprüche, **dadurch gekennzeichnet, dass** während des Fadeneinzugs der Wechsel-Kettfäden (12) die Legebarre (4) mit einer Frequenz von mindestens 1 Hz entlang einer Längsachse der Legebarre (4) verlagert wird.

6. Verfahren nach Anspruch 5, **dadurch gekennzeichnet, dass** die Legebarre (4) um weniger als eine Nadelteilung entlang ihrer Längsachse verlagert wird.

7. Verfahren nach einem der vorhergehenden Ansprüche, **dadurch gekennzeichnet, dass**
während des Fadeneinzugs der Wechsel-Kettfäden (12)
- eine Fadenspannung und/oder ein Erscheinungsbild einer Verbindungsstelle zwischen den Alt-Kettfäden (11) und den Wechsel-Kettfäden (12) überwacht wird und
- bei Feststellung einer Normabweichung ein Betrieb des Warenabzugs und/oder des Kettbaumantriebs mit einer Frequenz von mindestens 1 Hz und/oder eine Verlagerung der Legebarre (4) entlang ihrer Längsachse mit einer Frequenz von mindestens 1 Hz veranlasst wird.

8. Verfahren nach einem der vorhergehenden Ansprüche, **dadurch gekennzeichnet, dass** die Alt-Kettfäden (11) mit den Wechsel-Kettfäden (12) entlang eines Fadenpfads zwischen den Lochnadeln (8) und dem Kettbaum (2) miteinander verbunden werden.

9. Verfahren nach einem der vorhergehenden Ansprüche, **dadurch gekennzeichnet, dass** eine Wirkbarre (5) der Kettenwirkmaschine (1) vor dem Abzug der Wirkware in eine definierte Position gebracht wird und während des Abzugs der Wirkware in der definierten Position gehalten wird.

10. Verfahren nach einem der vorhergehenden Ansprüche, **dadurch gekennzeichnet, dass** die Kettfäden durch Ultraschallschweißen miteinander verbunden werden.

11. Verfahren nach einem der vorhergehenden Ansprüche, **dadurch gekennzeichnet, dass** während des Fadeneinzugs der Wechsel-Kettfäden (12) eine Fadengeschwindigkeit der Wirkstelle zumindest zeitweise auf höchstens 1 mm/s begrenzt wird.

12. Kettenwirkmaschine (1) mit einer Funktion zum Fadeneinzug nach dem Kettbaumwechsel, mit einer
Warenabzugsvorrichtung (3), mit einem Kettbaum (2), mit einem mit dem Kettbaum (2) gekoppelten Kettbaumantrieb und mit einer Steuervorrichtung, wobei die Steuervorrichtung dazu eingerichtet ist, die folgenden Schritte durchzuführen:
- Entgegennahme eines Befehls zum Fadeneinzug,
- nach Entgegennahme des Befehls zum Fadeneinzug Ansteuerung der Warenabzugsvorrichtung (3) zum Fadeneinzug, sodass die Kettenwirkmaschine (1) die Wirkware mittels der Warenabzugsvorrichtung (3) abzieht, wodurch mit der Wirkware verbundene Kettfäden eingezogen werden,
**dadurch gekennzeichnet, dass** die Steuervorrichtung ferner dazu eingerichtet ist, die folgenden Schritte durchzuführen:
- Während der Ansteuerung der Warenabzugsvorrichtung (3) zum Fadeneinzug, Ansteuerung des Kettbaumantriebs, sodass der Kettbaum (2) in Rotation versetzt wird und auf den Kettbaum (2) aufgewickelte Wechsel-Kettfäden (12) aktiv freigibt und
- vor dem Abzug der Wirkware, Ansteuerung der Kettenwirkmaschine so, dass sämtliche Maschen von Wirknadeln (10) der Kettenwirkmaschine (1) abgeschlagen werden.

13. Kettenwirkmaschine (1) nach Anspruch 12, **dadurch**
**gekennzeichnet, dass** die Steuervorrichtung dazu eingerichtet ist, den Kettbaum-Antrieb und die Warenabzugsvorrichtung (3) synchronisiert so anzusteuern, dass eine Fadeneinzugsgeschwindigkeit der Kettfäden aus einem Wirkbereich der Kettenwirkmaschine (1), die durch den Abzug der Wirkware durch die Warenabzugsvorrichtung (3) bewirkt wird, mit einer Fadenliefergeschwindigkeit, mit der der Kettbaum (2) die auf dem Kettbaum (2) aufgewickelten Wechsel-Kettfäden (12) freigibt, übereinstimmt.

14. Kettenwirkmaschine (1) nach Anspruch 12 oder 13, **dadurch gekennzeichnet, dass** die Steuervorrichtung dazu eingerichtet ist, während der Ansteuerung der Warenabzugsvorrichtung (3) zum Fadeneinzug die Warenabzugsvorrichtung (3) und/oder den Kettbaum-Antrieb so anzusteuern, dass die Warenabzugsvorrichtung (3) und/oder der Kettbaumantrieb mit einer Frequenz von mindestens 1 Hz abwechselnd im Vorwärtsbetrieb und im Rückwärtsbetrieb betrieben wird.

15. Kettenwirkmaschine (1) nach einem der Ansprüche 12 bis 14, **dadurch gekennzeichnet, dass** die Kettenwirkmaschine (1) einen Servomotor zum Versatz einer Legebarre (4) der Kettenwirkmaschine (1) entlang einer Längsachse der Legebarre (4) aufweist, wobei die Steuervorrichtung dazu eingerichtet ist, während der Ansteuerung der Warenabzugsvorrichtung (3) den Servomotor so anzusteuern, dass die Legebarre (4) mit einer Frequenz von mindestens 1 Hz entlang der Längsachse der Legebarre (4) verlagert wird.

16. Kettenwirkmaschine (1) nach einem der Ansprüche 12 bis 15, **dadurch gekennzeichnet, dass** die Steuervorrichtung dazu eingerichtet ist, während des Fadeneinzugs der Wechsel-Kettfäden (12)
- Überwachungssignale betreffend eine Fadenspannung und/oder ein Erscheinungsbild einer Verbindungsstelle zwischen den Alt-Kettfäden (11) und den Wechsel-Kettfäden (12) zu empfangen und
- bei Feststellung einer Normabweichung einen Betrieb des Warenabzugs und/oder des Kettbaumantriebs mit einer Frequenz von mindestens 1 Hz und/oder eine Verlagerung der Legebarre (4) entlang ihrer Längsachse mit einer Frequenz von mindestens 1 Hz zu veranlassen.

## Claims

1. Method for drawing in thread after the warp beam replacement in a warp knitting machine (1), comprising the steps:
- connecting old warp threads (11), which are passed through eyelets (9) of guide needles (8) fastened to a guide bar (4) of the warp knitting machine (1) and form a knitted product drawn into a product draw-off device (3) of the warp knitting machine (1), to replacement warp threads (12) which belong to a warp beam (2) newly inserted into the warp knitting machine (1),
- drawing in the replacement warp threads (12), with the knitted product being drawn off by the product draw-off device (3), so that the old warp threads (11) draw the replacement warp threads (12) though the eyelets (9) of the guide needles (8),
**characterised in that**
- during the drawing in of the replacement warp threads (12) the warp beam (2) is set into rotation by means of a warp beam drive of the warp knitting machine (1), so that the replacement warp threads (12) are actively released by the warp beam (2), and **in that**
- before the knitted product is drawn off, for the replacement warp threads (12) to be drawn through the eyelets (9), all the stitches are knocked off by knitting needles (10) of the warp knitting machine (1).

2. Method according to claim 1, **characterised in that** the drawing off of the knitted product is synchronised with the operation of the warp beam drive, so that a thread draw-in speed of the old warp threads (11) through the eyelets (9) of the guide needles (8), effected by drawing off of the knitted product, matches a thread supply speed at which the warp beam (2) releases the replacement warp threads (12).

3. Method according to any of the preceding claims, **characterised in that** during the drawing in of the replacement warp threads (12) the product draw-off device (3) and/or the warp beam drive is/are operated intermittently in reverse mode.

4. Method according to claim 3, **characterised in that** the product draw-off device (3) and/or the warp beam drive is/are operated at a frequency of at least 1 Hz alternately in forwards mode and in reverse mode.

5. Method according to any of the preceding claims, **characterised in that** during the drawing in of the replacement warp threads (12) the guide bar (4) is displaced at a frequency of at least 1 Hz along a longitudinal axis of the guide bar (4).

6. Method according to claim 5, **characterised in that** the guide bar (4) is displaced along its longitudinal axis by less than a needle pitch.

7. Method according to any of the preceding claims, **characterised in that** during the drawing in of the replacement warp threads (12)
- a thread tension and/or a visual appearance of a connection between the old warp threads (11) and the replacement warp threads (12) is monitored, and
- if an abnormality is identified, an operation of the product draw-off and/or of the warp beam drive is initiated at a frequency of at least 1 Hz and/or a displacement of the guide bar (4) along its longitudinal axis at a frequency of at least 1 Hz.

8. Method according to any of the preceding claims, **characterised in that** the old warp threads (11) and the replacement warp threads (12) are joined to one another along a thread path between the guide needles (8) and the warp beam (2).

9. Method according to any of the preceding claims, **characterised in that,** before the knitted product is drawn off, a knit bar (5) of the warp knitting machine (1) is brought into a defined position and is kept in the defined position during the drawing off of the knitted product.

10. Method according to any of the preceding claims, **characterised in that** the warp threads are connected to one another by ultrasonic welding.

11. Method according to any of the preceding claims, **characterised in that** during the drawing in of the replacement warp threads (12) a thread speed of the knitting point is limited at least temporarily to at most 1 mm/s.

12. Warp knitting machine (1) with a function for drawing in thread after the warp beam replacement, with a product draw-off device (3), with a warp beam (2), with a warp beam drive coupled to the warp beam (2) and with a control device, whereby the control device is designed to carry out the following steps:
- receiving a command for drawing in thread,
- after receiving the command for drawing in thread, controlling the product draw-off device (3) for drawing in thread, so that the warp knitting machine (1) draws off the knitted product by means of the product draw-off device (3), so that warp threads connected to the knitted product are drawn in,
**characterised in that** the control device is also designed to carry out the following steps:
- during the control of the product draw-off device (3) for drawing in thread, controlling the warp beam drive, so that the warp beam (2) is set into rotation and actively releases replacement warp threads (12) wound onto the warp beam (2), and
- before the knitted product is drawn off, controlling the warp knitting machine so that all the stitches are knocked over by knitting needles (10) of the warp knitting machine (1).

13. Warp knitting machine (1) according to claim 12, **characterised in that** the control device is designed to control the warp beam drive and the product draw-off device (3) in a synchronised manner, so that a thread draw-in speed of the warp threads from a knitting area of the warp knitting machine (1), which is effected by the drawing off of the knitted product by the product draw-off device (3), matches a thread supply speed at which the warp beam (2) releases the replacement warp threads (12) wound onto the warp beam (2).

14. Method according to claim 12 or 13, **characterised in that** the control device is designed to control the product draw-off device (3) and/or the warp beam drive during the control of the product draw-off device (3) for drawing in thread so that the product draw-off device (3) and/or the warp beam drive is/are operated at a frequency of at least 1 Hz alternately in forwards mode and in reverse mode.

15. Method according to any of claims 12 to 14, **characterised in that** the warp knitting machine (1) has a servomotor for offsetting a guide bar (4) of the warp knitting machine (1) along a longitudinal axis of the guide bar (4), whereby the control device is designed to control the servomotor during the control of the product draw-off device (3) so that the guide bar (4) is displaced along the longitudinal axis of the guide bar (4) at a frequency of at least 1 Hz.

16. Warp knitting machine (1) according to any of claims 12 to 15, **characterised in that** the control device is designed, while the replacement warp threads (12) are being drawn in,
- to receive monitoring signals concerning a thread tension and/or a visual appearance of a connection between the old warp threads (11) and the replacement warp threads (12), and
- if an abnormality is identified, to initiate an operation of the product draw-off and/or of the warp beam drive at a frequency of at least 1 Hz and/or a displacement of the guide bar (4) along its longitudinal axis at a frequency of at least 1 Hz.

## Revendications

1. Procédé d'insertion de fil après le changement d'ensouple sur un métier à tricoter à chaîne (1), comprenant les étapes de :
- connexion d'anciens fils de chaîne (11), qui sont guidés par des œillets (9) d'aiguilles de poinçonnage (8) fixées sur une barre à passettes (4) du métier à tricoter à chaîne (1) et forment un tricot inséré dans un dispositif de retrait de tissu (3) du métier à tricoter à chaîne (1), avec des fils de chaîne échangeables (12) qui sont associés à une ensouple (2) nouvellement échangée dans le métier à tricoter à chaîne (1),
- insertion des fils de chaîne échangeables (12), en ce que le dispositif de retrait de tissu (3) retire le tricot de sorte que les anciens fils de chaîne (11) tirent les fils de chaîne échangeables (12) à travers les œillets (9) des aiguilles de poinçonnage (8),
**caractérisé en ce que**
- pendant l'insertion des fils de chaîne échangeables (12), l'ensouple (2) est mise en rotation au moyen d'un entraînement d'ensouple du métier à tricoter à chaîne (1), de sorte que les fils de chaîne échangeables (12) sont libérés activement par l'ensouple (2), et **en ce que**
- toutes les mailles sont coupées par les aiguilles à tricoter (10) du métier à tricoter à chaîne (1) avant le retrait du tricot pour tirer les fils de chaîne échangeables (12) à travers les œillets (9).

2. Procédé selon la revendication 1, **caractérisé en ce que** le retrait du tricot se produit de manière synchronisée avec le fonctionnement de l'entraînement d'ensouple, de sorte qu'une vitesse d'insertion de fil des anciens fils de chaîne (11) à travers les œillets (9) des aiguilles de poinçonnage (8) provoquée par le retrait du tricot coïncide avec une vitesse de délivrance de fil à laquelle l'ensouple (2) libère les fils de chaîne échangeables (12).

3. Procédé selon l'une quelconque des revendications précédentes, **caractérisé en ce que**, pendant le retrait des fils de chaîne échangeables (12), le dispositif de retrait de tissu (3) et/ou l'entraînement d'ensouple est temporairement actionné en marche arrière.

4. Procédé selon la revendication 3, **caractérisé en ce que** le dispositif de retrait de tissu (3) et/ou l'entraînement d'ensouple sont actionnés à une fréquence d'au moins 1 Hz alternativement en marche avant et en marche arrière.

5. Procédé selon l'une quelconque des revendications précédentes, **caractérisé en ce que** pendant l'insertion des fils de chaîne échangeables (12), la barre à passettes (4) est déplacée à une fréquence d'au moins 1 Hz le long d'un axe longitudinal de la barre à passettes (4).

6. Procédé selon la revendication 5, **caractérisé en ce que** la barre à passettes (4) est déplacée de moins d'une répartition d'aiguille le long de son axe longitudinal.

7. Procédé selon l'une quelconque des revendications précédentes, **caractérisé en ce que**
pendant l'insertion des fils de chaîne échangeables (12)
- une tension de fil et/ou un aspect d'une jonction entre les anciens fils de chaîne (11) et les fils de chaîne échangeables (12) est surveillée et
- si un écart par rapport à la norme est constaté, un fonctionnement du retrait de tissu et/ou de l'entraînement d'ensouple est déclenché à une fréquence d'au moins 1 Hz et/ou un déplacement de la barre à passettes (4) le long de son axe longitudinal est déclenché à une fréquence d'au moins 1 Hz.

8. Procédé selon l'une quelconque des revendications précédentes, **caractérisé en ce que** les anciens fils de chaîne (11) sont interconnectés avec les fils de chaîne échangeables (12) le long d'un chemin de fil entre les aiguilles de poinçonnage (8) et l'ensouple (2).

9. Procédé selon l'une quelconque des revendications précédentes, **caractérisé en ce qu'**une barre de tricotage (5) du métier à tricoter à chaîne (1) est amenée dans une position définie avant le retrait du tricot et est maintenue dans la position définie pendant le retrait du tricot.

10. Procédé selon l'une quelconque des revendications précédentes, **caractérisé en ce que** les fils de chaîne sont interconnectés par soudage par ultrasons.

11. Procédé selon l'une quelconque des revendications précédentes, **caractérisé en ce que** pendant l'insertion des fils de chaîne échangeables (12), une vitesse de fil du point de tricotage est au moins temporairement limitée à maximum 1 mm/s.

12. Métier à tricoter à chaîne (1) comprenant une fonction d'insertion de fil après le changement d'ensouple, avec un dispositif de retrait de tissu (3), avec une ensouple (2), avec un entraînement d'ensouple couplé à l'ensouple (2) et avec un dispositif de commande, dans lequel le dispositif de commande est conçu pour exécuter les étapes suivantes :
- réception d'une commande d'insertion de fil,
- après réception de la commande d'insertion de fil, pilotage du dispositif de retrait de tissu (3) pour l'insertion de fil, de sorte que le métier à tricoter à chaîne (1) retire le tricot au moyen du dispositif de retrait de tissu (3), de sorte que les fils de chaîne connectés au tricot sont insérés,
**caractérisé en ce que** le dispositif de commande est en outre configuré pour réaliser les étapes suivantes :
- pendant le pilotage du dispositif de retrait de tissu (3) pour l'insertion de fil, pilotage de l'entraînement d'ensouple, de sorte que l'ensouple (2) est mise en rotation et libère activement les fils de chaîne échangeables (12) enroulés sur l'ensouple (2), et
- avant le retrait du tricot, pilotage du métier à tricoter à chaîne de sorte que toutes les mailles des aiguilles à tricoter (10) du métier à tricoter à chaîne (1) sont coupées.

13. Métier à tricoter à chaîne (1) selon la revendication 12, **caractérisé en ce que** le dispositif de commande est configuré pour commander l'entraînement d'ensouple et le dispositif de retrait de tissu (3) de manière synchronisée de sorte qu'une vitesse d'insertion de fil des fils de chaîne provenant d'une zone de tricotage du métier à tricoter à chaîne (1), qui est provoquée par le retrait du tricot par le dispositif de retrait de tissu (3), coïncide avec une vitesse de délivrance de fil à laquelle l'ensouple (2) libère les fils de chaîne (12) enroulés sur l'ensouple (2).

14. Métier à tricoter à chaîne (1) selon la revendication 12 ou 13, **caractérisé en ce que** le dispositif de commande est configuré pour piloter le dispositif de retrait de tissu (3) et/ou l'entraînement d'ensouple pendant le pilotage du dispositif de retrait de tissu (3) pour le retrait de fil de sorte que le dispositif de retrait de tissu (3) et/ou l'entraînement d'ensouple est actionné à une fréquence d'au moins 1 Hz alternativement en marche avant et en marche arrière.

15. Métier à tricoter à chaîne (1) selon l'une quelconque des revendications 12 à 14, **caractérisé en ce que** le métier à tricoter à chaîne (1) présente un servomoteur pour déplacer une barre à passettes (4) du métier à tricoter à chaîne (1) le long d'un axe longitudinal de la barre à passettes (4), dans lequel le dispositif de commande est configuré pour piloter le servomoteur pendant le pilotage du dispositif de retrait de tissu (3) de sorte que la barre à passettes (4) est déplacée le long de l'axe longitudinal de la barre à passettes (4) à une fréquence d'au moins 1 Hz.

16. Métier à tricoter à chaîne (1) selon l'une quelconque des revendications 12 à 15, **caractérisé en ce que** le dispositif de commande est configuré, pendant l'insertion des fils de chaîne échangeables (12), pour
- recevoir des signaux de surveillance relatifs à une tension de fil et/ou un aspect d'une jonction entre les anciens fils de chaîne (11) et les fils de chaîne échangeables (12), et
- si un écart par rapport à la norme est constaté, déclencher un fonctionnement du retrait de tissu et/ou de l'entraînement d'ensouple à une fréquence d'au moins 1 Hz et/ou un déplacement de la barre à passettes (4) le long de son axe longitudinal est déclenché à une fréquence d'au moins 1 Hz.
